# EUROPÄISCHE PATENTSCHRIFT

(11) **EP 1 252 344 B1**
(45) Veröffentlichungstag und Bekanntmachung des Hinweises auf die Patenterteilung: **23.07.2003**
(21) Anmeldenummer: 01915167.9
(22) Anmeldetag: 26.01.2001
(51) Int. Cl.: C21D 9/673, B21C 47/28

(54) **METALLGERÜST FÜR EINER WÄRMEBEHANDLUNG ZU UNTERZIEHENDE METALLCOILS**
METAL FRAME FOR METAL COILS TO BE HEAT-TREATED
CHASSIS METALLIQUE POUR BOBINES DE METAL A SOUMETTRE A UN TRAITEMENT THERMIQUE

(30) Priorität: 02.02.2000 DE 10004479
(43) Veröffentlichungstag der Anmeldung: 30.10.2002
(73) Patentinhaber: Prymetall GmbH & Co. KG, 52224 Stolberg (DE)
(72) Erfinder: ZINSEN, Peter, 52224 Stolberg (DE); WERNER, Alfons, 52076 Aachen (DE)
(74) Vertreter: Mentzel, Norbert, Dipl.-Phys.
(86) Internationale Anmeldenummer: EP0100873
(87) Internationale Veröffentlichungsnummer: WO01057282

(56) Entgegenhaltungen:
- DE-A- 2 742 844
- DE-B- 1 193 526
- FR-A- 2 116 691
- US-A- 3 025 045
- US-A- 3 443 800

## Beschreibung

Die Erfindung richtet sich auf ein Traggerüst der im Oberbegriff des Anspruches 1 angegebenen Art. Solche Traggerüste dienen dazu, um Metallcoils oder Ringe übereinanderzustapeln, wenn sie einer Wärmebehandlung durch ein heißes gasförmiges Medium ausgesetzt werden. Das Bandmaterial von solchen Coils muss nämlich nach dem Walzen oder Ziehen geglüht werden, um das gewünschte Kristallgefüge zu erhalten. Zu diesem Zwecke werden die Coils mittels der Traggerüste z.B. in sogenannten Haubenglühöfen übereinandergestapelt. Die Coils werden mittels eines durch den Ofen streichenden Gases oder durch heiße Luft solange geglüht, bis das gewünschte Gefüge erreicht ist. Die Traggerüste sollen für eine möglichst gleichförmige Erwärmung der übereinandergestapelten Coils sorgen.

Die bekannten Traggerüste sind aufwendig gestaltet. Als Leitmittel für das die Coils durchströmende Medium verwendet man aerodynamisch geformte Flügelelemente, die fächerartig vom Zentrum des Traggerüstes nach außen gehen. Das heiße Medium wird durch diese Flügelelemente in eine rotative Strömung versetzt. Die Herstellung dieser Traggerüste ist kostenaufwendig. Außerdem sind die bekannten Gerüste verhältnismäßig empfindlich und halten dem rauhen Betrieb in einem Walzwerk nicht lange stand.

Der Erfindung liegt die Aufgabe zugrunde, ein die Strömung des Mediums begünstigendes Traggerüst der im Oberbegriff des Anspruches 1 angeführten Art zu entwickeln, das unempfindlich ausgebildet ist und sich preiswert herstellen lässt.

Dies wird erfindungsgemäß durch die im Kennzeichen des Anspruches 1 angeführte Maßnahmen erreicht, denen folgende besondere Bedeutung zukommt.

I-Profile sind preiswerte Standardprodukte, die sich durch Schneiden auf die gewünschte Länge und Zusammenfügen der Stangenabschnitte leicht zu einem Rahmen zusammenfügen lassen, der dann das erfindungsgemäße Traggerüst bildet. Die Stirnflächen der Coils stützen sich dabei an den Balken vom Rahmenprofil ab, während die Stege mit Bohrungen versehen sind. Diese Bohrungen können sehr dicht nebeneinander liegen, vorzugsweise in einer in der Längsmitte der Stege angeordneten Lochreihe. Diese Anordnung erwies sich als ein sehr günstiges Leitmittel für das Medium.

Weitere Maßnahmen und Vorteile der Erfindung ergeben sich aus den Unteransprüchen, der nachfolgenden Beschreibung und den Zeichnungen. In den Zeichnungen ist die Erfindung in einem Ausführungsbeispiel dargestellt. Es zeigen:
- Fig. 1: die Draufsicht auf eines von zwei übereinandergestapelten Metallcoils im Höhenbereich eines dazwischenliegenden Traggerüsts nach der Erfindung, und zwar in Blickrichtung der Schnittlinie I - I des in Fig. 2 gezeigten Stapels,
- Fig. 2: eine Seitenansicht des Stapels in Blickrichtung des Pfeils II von Fig. 1,
- Fig. 3 + 4: Querschnittansichten durch das Traggerüst von Fig. 1 längs der Schnittlinie III - III bzw. IV - IV, wobei die darüber- und darunterliegenden Coils nicht mitgezeichnet sind,
- Fig. 5: eine Seitenansicht auf ein Teilstück des in Fig. 1 gezeigten Traggerüsts in Blickrichtung des dortigen Pfeils V,
- Fig. 6: die Draufsicht auf ein erfindungsgemäßes Traggerüst mit einem Einlegestern,
- Fig.7: eine Draufsicht auf den Einlegestern von Fig. 6,
- Fig. 8: eine Seitenansicht des Einlegesterns von Fig. 7 und
- Fig. 9: eine Draufsicht und zwei Seitenansichten des plattenförmigen Auslegers.

Das Traggerüst besteht aus einem Rahmen 10, der von drei Holmen 11 mit übereinstimmender Holmlänge 12 gebildet ist. Die Holme 11 bestehen aus einem I-Profil 28 (Fig. 3a) oder es werden durch Schweißverbindung verschiedene Standardprofile zu einem I-förmigen Gesamtrahmenprofil 28 verbunden (Fig. 3b,c). Der Rahmen 10 befindet sich zwischen zwei übereinandergestapelten Coils 31, 32, die sich mit ihren jeweiligen Stirnflächen 30 jeweils am Rahmenprofil 28 abstützen. Der Steg 23 des Rahmenprofils 28 besitzt eine Reihe 24 von Bohrungen 25, die im wesentlichen in der Längsmitte der Stege 23 angeordnet sind. Wie Fig. 5 verdeutlicht sind die Abstände 26 zwischen benachbarten Bohrungen 25 verhältnismäßig gering, weshalb eine sehr dichte Lochreihe 24 entsteht. Die Abstände 26 können kleiner als der Bohrungsdurchmesser 27 sein. Die Holme 11 haben einen komplexen Aufbau, der sich aus Fig. 3 und 4 ergibt.

Das in den Fig. 3 und 4 durch Schraffur hervorgehobene I-förmige Rahmenprofil 28 besteht aus bekannten Standardprofilen, z.B. wie in Fig. 3a gezeigt aus einem I-Profil.
In Fig. 3b ist ein I-förmiges Rahmenprofil 28 aus drei Flachprofilen 20", 20''', 20"" dargestellt. Die beiden gleich langen Flachprofile 20''', 20"" bilden den oberen und unteren Balken 44, 45 des Rahmenprofils 28. Das dritte, in diesem Ausführungsbeispiel etwas kürzere Flachprofil 20" bildet den Steg 23 des Rahmenprofils 28. Der Verbund erfolgt vorzugsweise durch Schweißung an den Schweißstellen 16, die beidseitig der Stirnseiten des Flachprofils 20" vorgesehen sind.
Eine weitere mögliche Ausführungsform des Rahmenprofils 28 ist in Fig. 3c dargestellt. Das Rahmenprofil 28 besteht aus zwei zueinander spiegelbildlich angeordneten U-Profilen 20, 20', die mit ihren jeweiligen U-Stegen 23 einander berühren. Die Stege 23 besitzen dabei durchgehende, miteinander fluchtende Bohrungen 25. Diese beiden Teilprofile 20, 20' werden von einem gemeinsamen Flachprofilstreifen 13, 14 überdeckt bzw. unterlegt. Diese Streifen 13, 14 bilden mit den U-Schenkeln 21 bzw. 22 einen festen Verbund, wobei die Streifen 13, 14 sich entlang der Rahmenholme 11 erstrecken. Die Streifen 13, 14 überragen die freien Enden 29 mit einer Randzone 15. Der Verbund zwischen den Streifen 13, 14 und den U-Teilprofilen 20, 20' entsteht durch Schweißnähte 16 zwischen den Schenkelenden 29 und den Streifen-Randzonen 15.

Ausweislich der Fig. 1 bildet der Rahmen 10 den Umriss eines gleichschenkligen Dreiecks. Die einzelnen Holme 11 sind in den Eckbereichen 17 auf Gehrung geschnitten, wie bei 18 in Fig. 1 zu erkennen ist. In den Eckbereichen 17 sitzen ferner jeweils Laschen 19, die für den Angriff eines Krans dienen. Der Kran dient dazu, um den auf dem Rahmen 10 sitzenden Coil 31 vom Stapel abheben zu können. Die Laschen überragen dabei den sich auf dem Rahmen 10 abstützenden Coil 31.

Im Zwickel zwischen zwei aufeinanderstoßenden Rahmenholmen 11 befindet sich eine Eckplatte 33, welche die beiden Holme 11 miteinander verbindet, die in Fig. 3c durch grobe Punktschraffur verdeutlicht ist. Außerdem sind die Rahmenholme 11 an ihren ins Rahmeninnere weisenden Längsseiten stellenweise mit plattenförmigen Auslegern 34 versehen, die der Deutlichkeit wegen in Fig. 4 und 5 durch feine Punktschraffur hervorgehoben sind. Die Eckplatten 33 und die Ausleger 34 verlaufen im wesentlichen in der gleichen Ebene wie die Balken 44, 45 oder die Flachprofilstreifen 13, 14 des Gesamtprofils 28. Im vorliegenden Fall sind die Ausleger 34 in der Längsmitte der Holme 11 angeordnet und weisen in das Zentrum des Dreiecks. Die Ausleger 34 dienen dazu, um auch die inneren Windungen des jeweiligen Coils 31 bzw. 32 zu untergreifen bzw. zu übergreifen. Sowohl die Eckplatte 33 als auch die Ausleger 34 sind mit verschiedenen Stützelementen 35 bis 37 versehen.

Das Stützelement 35 für die Eckplatte 33 besteht aus einer im wesentlichen vertikal verlaufenden Stützplatte 35, die ausweislich der Fig. 3c den Freiraum im Gesamtprofil 28 weitgehend ausfüllt. So greifen zunächst die Plattenenden 38 in den Raum zwischen den beiden U-Schenkeln 21, 22 vom Teilprofil 20 ein und reichen bis zum dortigen U-Steg 23'. Auch die Ausleger 34 sind von einer Stützplatte 36 unterlegt. Zur Versteifung kann dort auch noch ein Klotz 37 angeordnet sein. Beide Stützplatten 35, 36 sind mit schlitzförmigen oder runden Durchbrüchen 39 versehen, welche die bereits mehrfach erwähnte Medienströmung begünstigen.

Wie Fig. 3c verdeutlicht, können die Eckplatten 33 sowohl am oberen als auch am unteren Flachprofilstreifen 13, 14 angeordnet sein. Diese Eckplatten 33 und die Ausleger 34 können eine übereinstimmende Plattendicke 40 aufweisen, welche der Profilstärke 41 der beiden Flachprofilstreifen 13, 14 oder der Balken 44, 45 des Rahmenprofils 28 im wesentlichen gleich ist.

In Fig. 6 ist ein weiteres Beispiel für ein erfindungsgemäßes Traggerüst mit einem Rahmen 10' gezeigt. Im Zwickel zwischen zwei aufeinanderstoßenden Rahmenholmen 11 befindet sich eine Eckplatte 33, welche die beiden Holme 11 miteinander verbindet. Außerdem sind die Rahmenholme 11 an ihren ins Rahmeninnere weisenden Längsseiten in der Längsmitte mit plattenförmigen Auslegern 34 versehen.
In diesem Fall ist zur zusätzlichen Abstützung der Coils 31, 32 (in dieser Figur nicht dargestellt) ein Einlegestern 43 vorgesehen. Die von der Sternmitte ausgehenden Schenkel 47 des Einlegesterns 43 enden im plattenförmigen Ausleger 34, wo sie abgestützt sind. Zur Befestigung des Einlegesterns 43 im Ausleger 34 sind die Enden 46 der Einlegesternschenkel 47 durch eine stufenförmige Ausnehmung in ihrer Dicke reduziert und mit einer Bohrung 51 versehen. Die Enden 46 greifen in einen Profilhohlraum 50 im Ausleger 34 ein. Dieser Profilhohlraum 50 wird durch den Klotz 37 und die Stützplatte 36 seitlich begrenzt. In der Stützplatte 36 des Auslegers 34 ist zusätzlich noch eine Bohrung 49 vorgesehen. Die Enden 46 der Einlegesternschenkel 47 werden soweit in den Profilhohlraum 50 eingeschoben bis die Bohrung 51 am Einlegesternschenkel 47 und die Bohrung 49 an der Stützplatte 36 fluchten und werden dann mittels eines Verbindungsmittels festgelegt.
Der Einlegestern 43 verläuft im wesentlichen in der gleichen Ebene wie die Balken 44, 45 des Rahmenprofils 28.

### Bezugszeichenliste:

- 10: Rahmen
- 10': Rahmen
- 11: Holm von 10
- 12: Holmlänge von 11
- 13: Flachprofilstreifen von 11 bei 21
- 14: Flachprofilstreifen von 11 bei 22
- 15: Randzone von 13, 14
- 16: Schweißnaht
- 17: Eckbereich von 10
- 18: Gehrungsschnitt bei 17
- 19: Lasche an 17
- 20, 20': U-Profil, Teilprofil von 28
- 20", 20''', 20'''': Flachprofil, Teilprofil von 28
- 21: erster U-Schenkel von 20,20'
- 22: zweiter U-Schenkel von 20,20'
- 23: Steg von 28
- 23': U-Steg von 20,20'
- 24: Lochreihe (Fig. 5)
- 25: Bohrung in 23, 23'
- 26: Abstand zwischen 25 (Fig. 5)
- 27: Bohrungsdurchmesser von 25
- 28: Rahmenprofil, Gesamtprofil
- 29: freies Schenkelende von 21, 22 (Fig. 3c)
- 30: Stirnfläche von 31, 32 (Fig. 2)
- 31: oberer Coil (Fig. 2)
- 32: unterer Coil (Fig. 1, 2)
- 33: Eckplatte
- 34: plattenförmiger Ausleger
- 35: Stützelement für 33, Stützplatte
- 36: Stützelement für 34, Stützplatte
- 37: Stützelement für 34, Klotz
- 38: Plattenende von 35 (Fig. 3c)
- 39: Durchbruch in 35, 36
- 40: Plattendicke von 33, 34 (Fig. 3c, 5)
- 41: Profilstärke von 44, 45 (Fig.3a, b)
- 41': Profilstärke von 13, 14 (Fig.5)
- 42: Strömungspfeil
- 43: Einlegestern
- 44: obere Balken von 28
- 45: untere Balken von 28
- 46: Ende von 43
- 47: Einlegesternschenkel
- 48: Ausnehmung von 46
- 49: Bohrung in 36
- 50: Profilhohlraum
- 51: Bohrung in 46

## Patentansprüche

1. Traggerüst für Metallcoils (31, 32), die zur Wärmebehandlung mittels eines gasförmigen heißen Mediums übereinandergestapelt werden, insbesondere in Haubenglühöfen,
mit am Traggerüst vorgesehenen Leitmitteln für das die Coils (31, 32) durchströmende (42) Medium,
**dadurch gekennzeichnet ,**
**dass** das Traggerüst ein Rahmen (10, 10') aus I-Profilen (28) ist,
**dass** die Stirnflächen (30) der Coils (31, 32) sich an den Balken (44,45) der Rahmenprofile (28) abstützen
und **dass** die Stege (23) der Rahmenprofile (28) mit Bohrungen (25) versehen sind, die als Leitmittel für das strömende Medium (42) dienen.

2. Traggerüst nach Anspruch 1, **dadurch gekennzeichnet, dass** der Rahmen (10, 10') aus drei Rahmenholmen (11) besteht und einen dreieckförmigen Umriss aufweist.

3. Traggerüst nach Anspruch 2, **dadurch gekennzeichnet, dass** der dreieckförmige Rahmen (10, 10') aus Rahmenholmen (11) gleicher Holmlänge (12) gebildet ist.

4. Traggerüst nach einem oder mehreren der Ansprüche 1 bis 3, **dadurch gekennzeichnet, dass** die Bohrungen (25) in einer Lochreihe (24) liegen und im wesentlichen in der Längsmitte der Stege (23, 23') angeordnet sind.

5. Traggerüst nach einem oder mehreren der Ansprüche 1 bis 4, **dadurch gekennzeichnet, dass** die Abstände (26) zwischen den Bohrungen (25) gegenüber dem Bohrungsdurchmesser (27) kleiner oder gleich sind.

6. Traggerüst nach einem oder mehreren der Ansprüche 1 bis 5, **dadurch gekennzeichnet, dass** das I-förmige Rahmenprofil (28) aus drei Flachprofilen (20", 200''', 20'''') zusammengefügt ist, wobei ein erstes Flachprofil (20") den Steg (23) und die beiden anderen Flachprofile (20''', 20'''') die Balken (44, 45) des Rahmenprofils (28) bilden.

7. Traggerüst nach Anspruch 6, **dadurch gekennzeichnet, dass** der Verbund zwischen dem ersten Flachprofil (20") und den beiden anderen Flachprofilen (20''', 20'''') aus Schweißverbindungen (16) besteht, welche beidseitig der beiden Stirnenden des ersten Flachprofils (20") angeordnet sind.

8. Traggerüst nach einem oder mehreren der Ansprüche 1 bis 5, **dadurch gekennzeichnet, dass** das Rahmenprofil (28) aus zwei zueinander spiegelbildlich angeordneten U-Profilteilen (20, 20') zusammengesetzt ist, wobei die U-Schenkel (21, 22) der beiden Profilteile (20, 20') voneinander wegweisen.

9. Traggerüst nach Anspruch 8, **dadurch gekennzeichnet, dass** die beiden U-Profilteile (20, 20') sich mit ihren U-Stegen (23') berühren und dass die Bohrungen (25) in den beiden U-Stegen (23') miteinander fluchten.

10. Traggerüst nach Anspruch 8 oder 9, **dadurch gekennzeichnet, dass** die beiden U-Schenkel (21, 22) der Teilprofile (20, 20') von einem gemeinsamen Flachprofilstreifen (13, 14) überdeckt bzw. unterlegt sind, der sich entlang der Rahmenholme (11) erstreckt,
und dass der Flachprofilstreifen (13, 14) mit den beiden U-Schenkeln (21, 22) der beiden Teil-Profile (20, 20') einen festen Verbund bildet.

11. Traggerüst nach Anspruch 10, **dadurch gekennzeichnet, dass** der Flachprofilstreifen (13, 14) die freien Enden (29) der beiden Schenkel (21, 22) mit einer Randzone (15) überragt und dass der Verbund zwischen dem Flachprofilstreifen (13, 14) und den beiden U-Schenkeln (21, 22) aus Schweißverbindungen (16) besteht, welche zwischen den Randzonen (15) und den Stirnenden der U-Schenkel (21, 22) angeordnet sind.

12. Traggerüst nach einem oder mehreren der Ansprüche 1 bis 11, **dadurch gekennzeichnet, dass** die Rahmenprofile (28) im Eckbereich zweier aufeinanderstoßender Rahmenholme (11) auf Gehrung (18) geschnitten sind.

13. Traggerüst nach einem oder mehreren der Ansprüche 1 bis 12, **dadurch gekennzeichnet, dass** Laschen (19) für den Angriff eines Krans od. dgl. im Eckbereich (17) des Rahmens (10, 10') sitzen und dass die Laschen (19) den Umfang des auf dem Rahmen (10, 10') abgestützten Coils (31) radial überragen.

14. Traggerüst nach einem oder mehreren der Ansprüche 1 bis 13, **dadurch gekennzeichnet, dass** im Zwickel zwischen zwei aufeinanderstoßenden Rahmenholmen (11) eine Eckplatte (33) angeordnet ist, welche die beiden Holme (11) miteinander verbindet.

15. Traggerüst nach einem oder mehreren der Ansprüche 1 bis 14, **dadurch gekennzeichnet, dass** die Rahmenholme (11) an ihren ins Rahmeninnere gerichteten Längsseiten stellenweise mit plattenförmigen Auslegern (34) versehen sind, welche den auf dem Rahmen (11) sitzenden Coil (31) an seiner Stirnfläche (30) untergreifen.

16. Traggerüst nach Anspruch 14 oder 15, **dadurch gekennzeichnet, dass** die Eckplatte (33) und/oder der Ausleger (34) im wesentlichen in der gleichen Ebene wie die Balken (44, 45) der Rahmenprofile (28) angeordnet sind.

17. Traggerüst nach einem oder mehreren der Ansprüche 1 bis 16, **dadurch gekennzeichnet, dass** die Ausleger (34) und/oder die Eckplatten (33) eine mit den Balken (44, 45) im wesentlichen übereinstimmende Plattendicke (41, 40) aufweisen.

18. Traggerüst nach einem oder mehreren der Ansprüche 1 bis 16, **dadurch gekennzeichnet, dass** die Ausleger (34) und/oder die Eckplatten (33) eine mit den Flachprofilstreifen (13, 14) im wesentlichen übereinstimmende Plattendicke (41', 40) aufweisen.

19. Traggerüst nach Anspruch 15 bis 18, **dadurch gekennzeichnet, dass** die Ausleger (34) im wesentlichen in der Längsmitte der Holme (11) des Dreieckrahmens (10, 10') angeordnet sind.

20. Traggerüst nach einem oder mehreren der Ansprüche 1 bis 19, **dadurch gekennzeichnet, dass** der plattenförmige Ausleger (34) und/oder die Eckplatte (33) mit Stützelementen (35 bis 37) versehen sind, die ins Profilinnere der Rahmenprofile (28) eingreifen.

21. Traggerüst nach Anspruch 20, **dadurch gekennzeichnet, dass** die Stützelemente aus einer im wesentlichen vertikal verlaufenden Stützplatte (35, 36) bestehen, welche zwischen den Balken (44, 45) verläuft und sich im wesentlichen bis zum Steg (23) erstreckt.

22. Traggerüst nach Anspruch 21, **dadurch gekennzeichnet, dass** die Stützplatte (35, 36) einen Durchbruch (39) für das strömende Medium besitzt.

23. Traggerüst nach Anspruch 19, **dadurch gekennzeichnet, dass** die Stützplatte (36) eine Bohrung (49) zur Befestigung eines Einlegesterns (43) besitzt.

24. Traggerüst nach Anspruch 19, 20 oder 21, **dadurch gekennzeichnet, dass** die Ausleger (34) einen Klotz (37) umfassen, der zusammen mit der Stützplatte (36) einen Profilhohlraum (50) bildet.

25. Traggerüst nach Anspruch 19 bis 24, **dadurch gekennzeichnet, dass** die Ausleger (34) mit den Schenkel (47) eines Einlegesterns (43) verbunden sind, wobei der Einlegestern (43) im wesentlichen in der gleichen Ebene wie die Balken (44, 45) der Rahmenprofile (28) angeordnet ist.

26. Traggerüst nach Anspruch 25, **dadurch gekennzeichnet, dass** die Dicke der Enden (46) der Einlegesternschenkel (47) durch eine stufenförmige Ausnehmung (48) reduziert ist und die Enden (46) mit einer Bohrung (51) versehen sind.

27. Traggerüst nach Anspruch 26, **dadurch gekennzeichnet, dass** die Enden (46) im Profilhohlraum (50) des Auslegers (34) angeordnet sind und die Bohrungen (49, 51) im Ausleger (34) und im Einlegesternschenkel (47) zur Verbindungsbildung fluchten.

## Claims

1. Support frame for metal coils (31, 32) which are stacked on top of each other for heat treatment by means of a hot, gaseous medium, especially in bell-type annealing furnaces,
with means on the support frame for guiding the flow (42) of the medium through the coils (31, 32),
**characterised**
**in that** the support frame is a framework (10, 10') constructed of I-sections (28),
**in that** the end surfaces (30) of the coils (31, 32) are supported on the flanges (44, 45) of the framework sections (28),
and **in that** the webs (23) of the framework sections (28) are provided with holes (25), which serve as means for guiding the flow of medium (42).

2. Support frame according to Claim 1, **characterised in that** the framework (10, 10') consists of three framework members (11) and has a triangular outline.

3. Support frame according to Claim 2, **characterised in that** the triangular framework (10, 10') is formed out of framework members (11) of equal length (12).

4. Support frame according to one or more of Claims 1 to 3, **characterised in that** the holes (25) are arranged in a row (24) extending substantially down the centre of the length of the webs (23, 23').

5. Support frame according to one or more of Claims 1 to 4, **characterised in that** the distances (26) between the holes (25) are smaller than or equal to the diameters (27) of the holes.

6. Support frame according to one or more of Claims 1 to 5, **characterised in that** the I-shaped framework section (28) is constructed out of three flat sections (20", 20''', 20''''), wherein a first flat section (20'') forms the web (23), and the two other flat sections (20''', 20'''') form the flanges (44, 45) of the framework section (28).

7. Support frame according to Claim 6, **characterised in that** the joint between the first flat section (20'') and the two other flat sections (20''', 20'''') consists of welds (16), which are arranged on both sides of the two end surfaces of the first flat section (20'').

8. Support frame according to one or more of Claims 1 to 5, **characterised in that** the framework section (28) is constructed out of two component U-sections (20, 20'), arranged as mirror images of each other, wherein the U-sidepieces (21, 22) of the two component sections (20, 20') face away from each other.

9. Support frame according to Claim 8, **characterised in that** the U-webs (23') of the two component U-sections (20, 20') rest against each other, and **in that** the holes (25) in the two U-webs (23') are aligned with each other.

10. Support frame according to Claim 8 or 9, **characterised in that** a common flat strip section (13) covers the tops of the two U-sidepieces (21, 22) of the component sections (20, 20'), whereas another common flat strip section (14) covers the bottoms, the flat strip sections extending along the length of the framework members (11), and **in that** the flat strip sections (13, 14) are permanently joined to the two U-sidepieces (21, 22) of the two component sections (20, 20').

11. Support frame according to Claim 10, **characterised in that** edge zones (15) of the flat strip sections (13, 14) project beyond the free ends (29) of the two sidepieces (21, 22), and **in that** the flat strip sections (13, 14) are joined to the two U-sidepieces (21, 22) by welds (16), which are arranged between the edge zones (15) and the end surfaces of the U-sidepieces (21, 22).

12. Support frame according to one or more of Claims 1 to 11, **characterised in that** the framework sections (28) are mitred (18) in the corner area of two abutting framework members (11).

13. Support frame according to one or more of Claims 1 to 12, **characterised in that** lugs (19) for the attachment of a crane or the like are located in the corner areas (17) of the framework (10, 10'), and **in that** the lugs (19) project radially beyond the circumference of the coil (31) supported on the framework (10, 10').

14. Support frame according to one or more of Claims 1 to 13, **characterised in that** in the angle between two abutting framework members (11), a corner plate (33) is arranged, which connects the two members (11) together.

15. Support frame according to one or more of Claims 1 to 14, **characterised in that** the framework members (11) are provided at certain points along their long sides facing the interior of the framework with plate-shaped brackets (34), which support the end surface (30) of the coil (31) resting on the framework (10).

16. Support frame according to Claim 14 or 15, **characterised in that** the corner plate (33) and/or the bracket (34) are arranged substantially on the same plane as the flanges (44, 45) of the framework sections (28).

17. Support frame according to one or more of Claims 1 to 16, **characterised in that** the brackets (34) and/or the corner plates (33) have a thickness (41, 40) which is substantially the same as that of the flanges (44, 45).

18. Support frame according to one or more of Claims 1 to 16, **characterised in that** the brackets (34) and/or the corner plates (33) have a thickness (41', 40) which is substantially the same as that of the flat strip sections (13, 14).

19. Support frame according to Claim 15 to 18, **characterised in that** the brackets (34) are arranged substantially at the centre of the length of the members (11) of the triangular framework (10, 10').

20. Support frame according to one or more of Claims 1 to 19, **characterised in that** the plate-shaped bracket (34) and/or the corner plate (33) are provided with support elements (35 to 37), which fit into the interior of the framework sections (28).

21. Support frame according to Claim 20, **characterised in that** the support elements consist of a support plate (35, 36), running substantially in the vertical direction, which extends between the flanges (44, 45) and substantially all the way to the web (23).

22. Support frame according to Claim 21, **characterised in that** the support plate (35, 36) has an opening (39) for the flow of medium.

23. Support frame according to Claim 19, **characterised in that** the support plate (36) has a hole (49) for the attachment of a star insert (43).

24. Support frame according to Claim 19, 20 or 21, **characterised in that** the brackets (34) comprise a block (37), which in combination with the support plate (36) forms a shaped cavity (50).

25. Support frame according to Claim 19 to 24, **characterised in that** the brackets (34) are connected to the branches (47) of a star insert (43), wherein the star insert (43) is arranged substantially on the same plane as the flanges (44, 45) of the framework sections (28).

26. Support frame according to Claim 25, **characterised in that** the thickness of the ends (46) of the star insert branches (47) is reduced by a step-like recess (48), and the ends (46) are provided with a hole (51).

27. Support frame according to Claim 26, **characterised in that** the ends (46) are arranged in the shaped cavity (50) of the bracket (34), and the hole (49) in the bracket (34) is aligned with the hole (51) in the star insert branch (47) so that the two can be connected.

## Revendications

1. Châssis support pour bobines métalliques (31, 32) empilées les unes les autres pour un traitement thermique effectué à l'aide d'un fluide chaud gazeux, en particulier dans des fours de revenu à cloche,
avec des moyens de guidage prévus sur le châssis support pour le fluide traversant (42) les bobines (31, 32),
**caractérisé**
**en ce que** le châssis support est un. cadre (10, 10') formé à partir de profilés en I (28),
**en ce que** les faces frontales (30) des bobines (31, 32) prennent appui sur les semelles (44, 45) des profilés de cadre (28),
et **en ce que** les âmes (23) des profilés de cadre (28) sont munies de perçages (25) servant de moyens de guidage pour le fluide (42) en écoulement.

2. Châssis support selon la revendication 1, **caractérisé en ce que** le cadre (10, 10') est formé de trois montants de cadre (11) et présente un contour triangulaire.

3. Châssis support selon la revendication 2, **caractérisé en ce que** le cadre (10, 10') triangulaire est formé de montants de cadre (11) ayant une même longueur de montant (12).

4. Châssis support selon l'une ou plusieurs des revendications 1 à 3, **caractérisé en ce que** les perçages (25) sont situés en une rangée de trous (24) et disposés sensiblement dans l'axe longitudinal des âmes (23, 23').

5. Châssis support selon l'une ou plusieurs des revendications 1 à 4, **caractérisé en ce que** les espacements (26) entre les perçages (25) sont inférieurs ou identiques à la valeur des diamètres de perçage (27).

6. Châssis support selon l'une ou plusieurs des revendications 1 à 5, **caractérisé en ce que** le profilé de cadre (28) en forme de I est obtenu par assemblage de trois profilés plats (20", 20"', 20""), un premier profilé plat (20") formant l'âme (23) et les deux autres profilés plats (20"', 20"") formant les semelles (44, 45) du profilé de cadre (28).

7. Châssis support selon la revendication 6, **caractérisé en ce que** l'assemblage entre le premier profilé plat (20") et les deux autres profilés plats (20"', 20"") est formé de liaisons soudées (16), disposées de part et d'autre des deux faces frontales du premier profilé plat (20").

8. Châssis support selon l'une ou plusieurs des revendications 1 à 5, **caractérisé en ce que** le profilé de cadre (28) est composé de deux parties de profilé en U (20, 20') disposées en répondant à une symétrie spéculaire, les branches de I (21, 22) des deux parties de profilé (20, 20') s'écartant l'une de l'autre.

9. Châssis support selon la revendication 8, **caractérisé en ce que** les deux parties de profilé (20, 20') en forme de U sont en contact par leurs âmes de U (23') et **en ce que** les perçages (25) ménagés dans les deux âmes de U (23') sont en alignement.

10. Châssis support selon la revendication 8 ou 9, **caractérisé en ce que** les deux branches de U (21, 22) des profilés partiels (20, 20') sont couverts par le dessus ou garnis par le dessous par une bande de profilé plat (13, 14) commune qui s'étend le long des montants de cadre (11),
et **en ce que** la bande de profilé plat (13, 14) forme un ensemble rigide avec les deux branches de U (21, 22) des deux profilés partiels (20, 20').

11. Châssis support selon la revendication 10, **caractérisé en ce que** la bande de profilé plat (13, 14) dépasse des deux extrémités (29) libres des deux branches (21, 22), par une zone de bordure (15), et **en ce que** l'ensemble, entre la bande de profilé plat (13, 14) et les deux branches de U (21, 22), est formé de liaisons soudées (16) disposées entre les zones de bordure (15) et les extrémités frontales des branches de U (21, 22).

12. Châssis support selon l'une ou plusieurs des revendications 1 à 11, **caractérisé en ce que** les profilés de cadre (28) sont coupés en onglet (18), dans la zone d'angle de deux montants de cadre (11) se jointoyant.

13. Châssis support selon l'une ou plusieurs des revendications 1 à 12, **caractérisé en ce que** des pattes (19), prévues pour la prise d'une grue ou analogue, sont placées dans la zone d'angle (17) du cadre (10, 10'), et **en ce que** les pattes (19) recouvrent radialement la périphérie de la bobine (31) soutenue sur le cadre (10, 10').

14. Châssis support selon l'une ou plusieurs des revendications 1 à 13, **caractérisé en ce que**, dans le gousset existant entre deux montants de cadre (11) se jointoyant, est disposée une plaque d'angle (33) reliant ensemble les deux montants (11).

15. Châssis support selon l'une ou plusieurs des revendications 1 à 14, **caractérisé en ce que** les montants de cadre (11) sont munis sur leurs côtés longitudinaux, tournés vers l'intérieur du cadre, par endroits, de bras (34) en forme de plaque, qui saisissent par le dessous la bobine (31) placée sur le cadre (11), la saisie se faisant sur sa face frontale (30).

16. Châssis support selon la revendication 14 ou 15, **caractérisé en ce que** la plaque d'angle (33) et/ou le bras (34) sont disposés sensiblement dans le même plan que les semelles (44, 45) du profilé de cadre (28).

17. Châssis support selon l'une ou plusieurs des revendications 1 à 16, **caractérisé en ce que** les bras (34) et/ou les plaques d'angle (33) présentent une épaisseur de plaque (41, 40) coïncidant pratiquement avec celle des semelles (44, 45).

18. Châssis support selon l'une ou plusieurs des revendications 1 à 16, **caractérisé en ce que** les bras (34) et/ou les plaques d'angle (33) présentent une épaisseur de plaque (41', 40) coïncidant pratiquement avec celle des bandes profilées plates (13, 14).

19. Châssis support selon la revendication 15 à 18, **caractérisé en ce que** les bras (34) sont disposés sensiblement dans l'axe longitudinal des montants (11) du cadre triangulaire (10, 10').

20. Châssis support selon l'une ou plusieurs des revendications 1 à 19, **caractérisé en ce que** le bras (34) en forme de plaque et/ou la plaque d'angle (33) sont munis d'éléments d'appui (35 à 37) s'engageant à l'intérieur des profilés de cadre (28).

21. Châssis support selon la revendication 20, **caractérisé en ce que** les éléments d'appui sont formés d'une plaque d'appui (35, 36) s'étendant sensiblement verticalement, passant entre les semelles (44, 45) et s'étendant sensiblement jusqu'à l'âme (23).

22. Châssis support selon la revendication 21, **caractérisé en ce que** la plaque d'appui (35, 36) comporte un passage (39) pour le fluide en écoulement.

23. Châssis support selon la revendication 19, **caractérisé en ce que** la plaque d'appui (36) comporte un perçage (49) pour la fixation d'une étoile de calage (43).

24. Châssis support selon la revendication 19, 20 ou 21, **caractérisé en ce que** les bras (34) comprennent un bloc (37) formant, conjointement avec la plaque d'appui (36), un espace creux de profilé (50).

25. Châssis support selon les revendications 19 à 24, **caractérisé en ce que** les bras (34) sont reliés aux branches (47) d'une étoile de calage (43), l'étoile de calage (43) étant disposée sensiblement dans le même plan que les semelles (44, 45) du profilé de cadre (28).

26. Châssis support selon la revendication 25, **caractérisé en ce que** l'épaisseur des extrémités (46) des branches d'étoile de calage (47) est réduite par un évidement (48) étagé, et les extrémités (46) sont munies d'un perçage (51).

27. Châssis support selon la revendication 26, **caractérisé en ce que** les extrémités (46) sont disposées dans l'espace creux de profilé (50) du bras (34), et les perçages (49, 51), ménagés dans le bras (34) et dans la branche d'étoile de calage (47), sont en alignement pour la formation d'une liaison.
